# EUROPÄISCHE PATENTSCHRIFT

(11) **EP 1 554 054 B1**
(45) Veröffentlichungstag und Bekanntmachung des Hinweises auf die Patenterteilung: **22.03.2006**
(21) Anmeldenummer: 03758034.7
(22) Anmeldetag: 21.10.2003
(51) Int. Cl.: B05B 9/08

(54) **DEKONTAMINATIONSFLÜSSIGKEITS-SPRÜHGERÄT**
DECONTAMINATION LIQUID SPRAYING APPARATUS
APPAREIL DE PULVERISATION D'UN LIQUIDE DE DECONTAMINATION

(30) Priorität: 24.10.2002 DE 20216472 U
(43) Veröffentlichungstag der Anmeldung: 20.07.2005
(73) Patentinhaber: OWR AG, 74834 Elztal-Rittersbach (DE)
(72) Erfinder: ZEITNER, Oliver, 74746 Höpfingen-Waldstetten (DE); ERICKSON, Paul, Jacksonville, FL 32224 (US)
(74) Vertreter: Kesselhut, Wolf
(86) Internationale Anmeldenummer: PCT/EP2003/011660
(87) Internationale Veröffentlichungsnummer: WO 2004/037434

(56) Entgegenhaltungen:
- DE-U- 20 215 164
- FR-A- 894 547
- US-A- 1 806 192
- US-A- 4 881 687
- US-A- 5 186 391

## Beschreibung

Die Erfindung betrifft ein Dekontaminationsflüssigkeits-Sprühgerät zum Besprühen von mit schädlichen Substanzen kontaminieren Objekten mit Dekontaminationsflüssigkeit, gemäß dem Oberbegriff von Anspruch 1. Ein derartiges Sprühgerät ist aus US 4 881 687 bekannt.

Bei der Dekontamination von Objekten, insbesondere im militärischen Bereich, die durch für den Menschen schädliche Substanzen, wie z.B. Giftgas, radioaktive Partikel oder biologische Kampfstoffe verunreinigt sind, ist es bekannt, diese mit einer z.B. unter der Bezeichnung "GD 5-Lösung " von der Anmelderin vertriebenen Dekontaminationslösung zu neutralisieren.

Hierzu wird die Dekontaminationslösung beispielsweise mittels einer Sprühvorrichtung mit Hilfe eines nach dem Pulsationsverfahrens arbeitenden Geräts auf das zu dekontaminierende Objekt aufgesprüht, wie dies z.B. in der DE 41 04 134 C2 beschrieben ist. Die in der Schrift zum Auftrag der Dekontaminationslösung beschriebene Vorrichtung umfasst hierzu eine Brennkammer, in der ein Benzin-Luftgemisch gezündet wird, und die Tröpfchen der Dekontaminationslösung in den pulsierenden heißen Gasstrom eingespritzt werden. Die beschriebene Vorrichtung ist technisch aufwendig und erfordert zusätzlich die Mitführung von flüssigem Brennstoff.

Weiterhin ist es bekannt, die Dekontaminationslösung mit Hilfe eines Lappens von Hand auf das zu dekontaminierende Objekt aufzutragen. Dabei ergibt sich das Problem, dass das Tuch nur einseitig benutzt werden kann, da andernfalls die zuerst benutzte, bereits mit Schadstoffen verunreinigte Seite des Lappens bei der Reinigung mit der zweiten Seite unmittelbar mit der Hand des Benutzers des Tuchs in Kontakt gelangt, was nicht nur zu einer erhöhten Verunreinigung der Schutzbekleidung führt, welche die Hand des Benutzers während des Dekontaminationsvorgangs schützt, sondern zusätzlich die Gefahr erhöht, dass der Benutzer mit den Schadstoffen direkt in Kontakt gelangt oder diese verschleppt.

Demgemäß ist es eine Aufgabe der vorliegenden Erfindung, ein Vorrichtung zum Aufbringen von Dekontaminationsflüssigkeit zu schaffen, welche die zuvor beschriebenen Nachteile des Standes der Technik vermeidet, leicht zu bedienen und zu handhaben ist, und welche ein zielgenaues flächiges Aufbringen von Dekontaminationsflüssigkeit in kurzer Zeit ermöglicht.

Diese Aufgabe wird gemäß der Erfindung durch die Merkmale von Anspruch 1gelöst.

Weitere Merkmale der Erfindung sind in den Unteransprüchen enthalten.

Die Erfindung wird nachfolgend mit Bezug auf die Zeichnung anhand einer bevorzugten Ausführungsform beschrieben.

In den Zeichnungen zeigt
- Fig. 1: eine schematische Darstellung eines erfindungsgemäßen Dekontaminationsflüssigkeits-Sprühgerätes, welches in einer Gürteltasche aufgenommen ist.

Wie in der einzigen Fig. 1 gezeigt ist, umfasst das erfindungsgemäße Dekontaminationsflüssigkeits-Sprühgerät 1 einen Druckbehälter 2, in dem sich Dekontaminationsflüssigkeit 4, insbesondere GD-5 Dekontaminationslösung, befindet.

Das erfindungsgemäße Dekontaminationsflüssigkeits-Sprühgerät 1 umfasst weiterhin einen Adapterkopf 6, der mit einem Außengewindeabschnitt 8 versehen ist, der in eine zugehörige Innengewindeöffnung 10 an der Oberseite des Druckbehälters 2 einschraubbar ist. Die Ausbildung der Gewinde ist dabei derart gewählt, dass innerhalb des Druckbehälters 2 ein Überdruck von z.B. 6 bar oder mehr aufgebaut und gehalten werden kann.

Zur Erzeugung des Überdrucks ist am Adapterkopf 6 eine Luftpumpe 12 vorgesehen, die ein sich von der Unterseite des Adapterkopfes 6 aus in das Innere des Druckbehälters 2 hinein erstreckendes Pumpenrohr 14 umfasst, in welchem ein Pumpenkolben 16 über eine Kolbenstange 18 auf- und nieder bewegbar ist, um Luft von außen her anzusaugen und durch ein in Fig. 1 lediglich schematisch gezeigtes Rückschlagventil 20 am unteren Ende des Pumpenrohres 14 in den Innenraum des Druckbehälters 2 zu pressen. Das andere Ende der Kolbenstange 18 ist hierzu mit einem Zug- und Druckknopf 22 versehen, der bei vollständig eingeschobenem Pumpenkolben 16 vorzugsweise an der Oberseite des Adapterkopfes 6 aufliegt. Durch Auf- und Niederbewegen des Pumpenkolbens 16 mittels des Zug- und Druckknopfes 22 kann der Benutzer des erfindungsgemäßen Dekontaminationsflüssigkeits-Sprühgerätes 1 somit per Hand einen Überdruck von ca. 6 bar im Druckbehälter 2 erzeugen, der die Dekontaminationsflüssigkeit 4 durch ein am Adapterkopf 6 befestigtes Steigrohr 24 zu einem am Adapterkopf 6 angeordneten Regulierventil 26 und von diesem aus über eine im Adapterkopf 6 gebildete Druckleitung 28 zu einem Flüssigkeitsauslaß 30 fördert.

Über das Regulierventil 26, z.B. ein in Fig. 1 schematisch angedeutetes Nadelventil, kann der Druck und die Menge der dem Flüssigkeitsauslaß 30 zugeführten Dekontaminationsflüssigkeit 4 von Hand reguliert werden.

Wie in Fig. 1 weiterhin gezeigt ist, ist der Flüssigkeitsauslaß 30 strömungsmäßig mit einem flexiblen Schlauch 32 verbunden, an dessen anderem Ende eine Sprühdüse 34 angeordnet ist, die über ein schematisch dargestelltes Auf-Zu-Ventil 36 mit Dekontaminationsflüssigkeit 4 beaufschlagbar ist, um diese durch die Sprühdüse 34 hindurch zu versprühen. Der flexible Schlauch 32 erstreckt sich dabei vorzugsweise vom Flüssigkeitsauslaß 30 nach unten weg, so dass dieser problemlos aufgerollt in dem entsprechenden freien Innenbereich einer Tasche 38 aufgenommen werden kann, in der das erfindungsgemäße Gerät 1 vorzugsweise derart untergebracht wird, dass der Adapterkopf 6 zusammen mit dem Regulierventil 26 und dem Zug- und Druckknopf 22 aus einer zugehörigen Öffnung 40 an der Oberseite der Tasche 38 herausragt. Hierdurch kann der Benutzer des Gerätes die Menge der Dekontaminationsflüssigkeit 4 regulieren und ggf. den Druck im Druckbehälter 2 durch Betätigen der Luftpumpe 12 über den Zug- und Druckknopf 22 erhöhen.

Die Tasche 38 ist vorzugsweise mittels nicht näher dargestellter Halteschlaufen am Hosengürtel des Benutzers befestigbar, oder ist mit einem Umhängeriemen versehen, so dass der Benutzer die Tasche 38 bei der Benutzung des erfindungsgemäßen Geräts 1 über seine Schulter hängen kann. Hierbei kann es weiterhin vorgesehen sein, dass in Höhe der ersten Öffnung 40 an der Oberseite der Tasche eine weitere Öffnung 42 vorgesehen ist, durch die hindurch der Benutzer den flexiblen Schlauch 32 mit der daran befestigten Sprühdüse 34 herausziehen kann, um die Dekontaminationsflüssigkeit 4 zielgerichtet zu versprühen.

Das erfindungsgemäß Dekontaminationsflüssigkeits-Sprühgerät 1 besitzt den Vorteil, dass es eine sehr kompakte und robuste Bauweise aufweist, und bei einer entsprechenden Dimensionierung des Druckbehälters 2 - beispielsweise als flaschenförmiger Behälter mit 1, 2 oder 3 Litern Fassungsvermögen - bequem als Gürteltasche getragen und zum Einsatz, bzw. zum Befüllen, einfach und schnell aus der Gürteltasche entnommen werden kann. Die kompakte Bauweise bietet ebenfalls den Vorteil, dass das Gerät auch in sehr engen Räumlichkeiten verwendet werden kann, in denen ein Einsatz von größeren Geräten aus Platzgründen nicht oder nur sehr mühsam möglich ist.

Schließlich lässt sich der Druckbehälter 2 bei der bevorzugten Ausführungsform der Erfindung, bei der ein möglichst breiter Adapterkopf 6 zum Einsatz gelangt, durch die Gewindeöffnung 10 hindurch sehr leicht und verlustfrei befüllen, und entsprechend auch wieder entleeren und reinigen.

### Liste der Bezugszeichen

- 1: Dekontaminationsflüssigkeits-Sprühgerät
- 2: Druckbehälter
- 4: Dekontaminationslösung
- 6: Adapterkopf
- 8: Außengewindeabschnitt
- 10: Innengewindeöffnung
- 12: Luftpumpe
- 14: Pumpenrohr
- 16: Pumpenkolben
- 18: Kolbenstange
- 20: Rückschlagventil
- 22: Zug- und Druckknopf
- 24: Steigrohr
- 26: Regulierventil
- 28: Druckleitung
- 30: Flüssigkeitsauslass
- 32: flexibler Schlauch
- 34: Sprühdüse
- 36: Auf-Zu-Ventil
- 38: Tasche
- 40: erste Öffnung
- 42: zweite Öffnung

## Patentansprüche

1. Dekontaminationsflüssigkeits-Sprühgerät (I) mit einem Vorratsbehälter (2) zur Aufnahme von Dekontaminationsflüssigkeit (4), insbesondere von GD5 - Lösung, sowie mit einer mit dem Vorratsbehälter (2) strömungsmäßig verbundenen Sprüheinrichtung, zum Dekontaminieren von durch Schadstoffe verunreinigten Objekten, wobei der Vorratsbehälter als Druckbehälter (2) mit einer darin gebildeten Gewindeöffnung (10) ausgebildet ist, und die Sprüheinrichtung einen in die Gewindeöffnung druckdicht einschraubbaren Adapterkopf (6) umfasst, der eine handbetätigte Luftpumpe (12) trägt, die ein in den Druckbehälter (2) hineinragendes Pumpenrohr (14) sowie einen im Pumpenrohr (14) über eine durch den Adapterkopf (6) hindurchgeführte Kolbenstange (18) verschiebbaren Pumpenkolben (16) umfasst, um den Innenraum des Druckbehälters (2) mit einem Überdruck zu beaufschlagen,
**dadurch gekennzeichnet,**
**dass** der Adapterkopf (6) ein Regulierventil (26) zur Regulierung der Menge der zu versprühenden Dekontaminationsflüssigkeit (4) trägt, und dass das Dekontaminationsflüssigkeits-Sprühgerät (1) derart in einer Tasche (38) aufgenommen ist, dass der Adapterkopf (6) mit dem Regulierventil (26) durch eine Öffnung (40) hindurch an der Oberseite aus der Tasche (38) herausragt.

2. Dekontaminationsflüssigkeits-Sprühgerät nach Anspruch 1,
**dadurch gekennzeichnet,**
**dass** am Ende des Pumpenrohres ein Rückschlagventil (20) vorgesehen ist, welches ein Zurückströmen der über die Luftpumpe (12) in den Druckbehälter (2) geförderten Luft zurück in das Pumpenrohr (14) verhindert.

3. Dekontaminationsflüssigkeits-Sprühgerät nach Anspruch 1,
**dadurch gekennzeichnet,**
**dass** am Adapterkopf (6) ein sich in das Innere des Druckbehälters (2) bis zu dessen Boden hin erstreckendes Steigrohr (24) angeordnet ist, durch welches hindurch die Dekontaminationsflüssigkeit (4) bei einem Überdruck im Druckbehälter (2) zum Regulierventil (26) und über dieses zu einem am Adapterkopf (6) gebildeten Flüssigkeitsauslaß (30) gefördert wird.

4. Dekontaminationsflüssigkeits-Sprühgerät nach Anspruch 3,
**dadurch gekennzeichnet,**
**dass** der Flüssigkeitsauslaß (30) mit einer unmittelbar am Adapterkopf (6) gebildeten Sprühdüse verbunden ist, die über ein Auf-Zu-Ventil mit Dekontaminationsflüssigkeit (4) beaufschlagbar ist.

5. Dekontaminationsflüssigkeits-Sprühgerät nach Anspruch 3,
**dadurch gekennzeichnet,**
**dass** der Flüssigkeitsauslaß (30) mit einem flexiblen Schlauch (32) verbunden ist, an dessen anderem Ende sich eine über ein Auf-Zu-Ventil (36) mit Dekontaminationsflüssigkeit (4) beaufschlagbare Sprühdüse (34) befindet.

6. Dekontaminationsflüssigkeits-Sprühgerät nach Anspruch 5,
**dadurch gekennzeichnet,**
**dass** der Flüssigkeitsauslaß (30) in der Weise ausgebildet ist, dass sich der flexible Schlauch (32) zum Boden des Druckbehälters (2) hin erstreckt.

7. Dekontaminationsflüssigkeits-Sprühgerät nach einem der vorhergehenden Ansprüche,
**dadurch gekennzeichnet,**
**dass** die Kolbenstange (18) mit einem Zug- und Druckknopf (22) versehen ist, der bei eingeschobener Kolbenstange (18) im Wesentlichen plan auf der Oberseite des Adapterkopfes (6) aufliegt.

8. Dekontaminationsflüssigkeits-Sprühgerät nach einem der vorhergehenden Ansprüche,
**dadurch gekennzeichnet,**
**dass** die Tasche (38) mit Halteelementen versehen ist, derart, dass diese vom Benutzer des Dekontaminationsflüssigkeits-Sprühgeräts (1) als Gürteltasche tragbar ist.

## Claims

1. Decontamination liquid spraying apparatus (1) comprising a reservoir (2) for holding decontamination liquid (4), in particular GD5 solution, and comprising a spraying device which is flow-connected to said reservoir (2), for decontaminating objects contaminated by contaminants, the reservoir being provided in the form of a pressure reservoir (2) having a threaded opening (10) formed therein, and the spraying device comprising an adaptor head (6) which can be screwed into said threaded opening in a pressure-tight manner and which supports a hand-operated air pump (12) which comprises a pump tube (14) which projects into the pressure reservoir (2) and a pump plunger (16) which can be displaced inside the pump tube (14) via a plunger rod (18) which is guided through the adaptor head (6), in order to subject the interior of the pressure reservoir (2) to an overpressure, **characterised in that** the adaptor head (6) supports a regulating valve (26) for regulating the amount of decontamination liquid (4) to be sprayed, and **in that** the decontamination liquid spraying apparatus (1) is accommodated in a pouch (38), such that the adaptor head (6) projects with the regulating valve (26) out of the top of the pouch (38) through an opening (40).

2. Decontamination liquid spraying apparatus according to claim 1, **characterised in that** a nonreturn valve (20) is provided at the end of the pump tube, which value prevents the air conveyed into the pressure reservoir (2) via the air pump (12) from flowing back into the pump tube (14).

3. Decontamination liquid spraying apparatus according to claim 1, **characterised in that** an ascending pipe (24) which extends into the interior of the pressure reservoir (2) down to the bottom thereof is positioned on the adaptor head (6), through which pipe (24) the decontamination liquid (4) is conveyed to the regulating valve (26) and via this valve to a liquid outlet (30) formed on the adaptor head (6), when overpressure prevails in the pressure reservoir (2).

4. Decontamination liquid spraying apparatus according to claim 3, **characterised in that** the liquid outlet (30) is connected to a spray nozzle which is formed directly on the adaptor head (6) and may be charged with decontamination liquid (4) via an open-close valve.

5. Decontamination liquid spraying apparatus according to claim 3, **characterised in that** the liquid outlet (30) is connected to a flexible hose (32), on the other end of which is located a spray nozzle (34) which may be charged with decontamination liquid (4) via an open-close valve (36).

6. Decontamination liquid spraying apparatus according to claim 5, **characterised in that** the liquid outlet (30) is configured such that the flexible hose (32) extends towards the bottom of the pressure reservoir (2).

7. Decontamination liquid spraying apparatus according to any one of the preceding claims, **characterised in that** the plunger rod (18) is provided with a pull-and-push handle (22) which rests, in a substantially flat manner, on the upper side of the adaptor head (6) when the plunger rod (18) is inserted.

8. Decontamination liquid spraying apparatus according to any one of the preceding claims, **characterised in that** the pouch (38) is provided with securing elements such that it may be carried by the operator of the decontamination liquid spraying apparatus (1) as a belt pouch.

## Revendications

1. Appareil de pulvérisation d'un liquide de décontamination (1) muni d'un réservoir (2) destiné à recevoir du liquide de décontamination (4), en particulier une solution de GD5, ainsi que d'un dispositif de pulvérisation communiquant pour l'écoulement avec le réservoir (2), servant à décontaminer des objets pollués par des contaminants, le réservoir étant conçu comme réservoir sous pression (2) avec une ouverture filetée (10) formée dans celui-ci, et le dispositif d'aspersion comprenant une tête d'adaptateur (6) pouvant être vissée dans l'ouverture filetée de manière étanche à la pression, qui porte une pompe à air (12) manuelle, qui comprend un tube de pompe (14) plongeant dans le réservoir sous pression (2) ainsi qu'un piston de pompe (16) pouvant être déplacé dans le tube de la pompe (14) au moyen d'une tige de piston (18) guidée à travers la tête d'adaptateur (6), pour alimenter en surpression l'intérieur du réservoir sous pression (2), **caractérisé en ce que** la tête d'adaptateur (6) porte une vanne réglante (26) pour régler la quantité de liquide de décontamination (4) à pulvériser, et **en ce que** l'appareil de pulvérisation d'un liquide de décontamination (1) est logé dans une poche (38) de telle manière que la tête d'adaptateur (6) avec la vanne réglante (26) dépasse de la poche (38) à travers une ouverture (40) ménagée à la face supérieure.

2. Appareil de pulvérisation d'un liquide de décontamination selon la revendication 1, **caractérisé en ce que** un clapet antiretour (20) est prévu à l'extrémité du tube de la pompe, pour empêcher l'air refoulé dans le réservoir sous pression (2) au moyen de la pompe à air (12) de refluer dans le tube de la pompe (14).

3. Appareil de pulvérisation d'un liquide de décontamination selon la revendication 1, **caractérisé en ce qu'**un tube ascendant (24) s'étendant à l'intérieur du réservoir sous pression (2) jusqu'à son fond est disposé sur la tête d'adaptateur (6), à travers lequel le liquide de décontamination (4) est refoulé avec une surpression régnant dans le réservoir sous pression (2) vers la vanne réglante (26) et, par l'intermédiaire de celle-ci, vers une sortie de liquide (30) formée à la tête de l'adaptateur (6).

4. Appareil de pulvérisation d'un liquide de décontamination selon la revendication 3, **caractérisé en ce que** la sortie de liquide (30) communique avec une tuyère de pulvérisation formée directement sur la tête d'adaptateur (6), qui peut être alimentée en liquide de décontamination (4) au moyen d'une vanne ouvert-fermé.

5. Appareil de pulvérisation d'un liquide de décontamination selon la revendication 3, **caractérisé en ce que** la sortie de liquide (30) est reliée à un tuyau flexible (32), à l'autre extrémité duquel se trouve une tuyère de pulvérisation (34) pouvant être alimentée en liquide de décontamination (4) au moyen d'une vanne ouvert-fermé (36).

6. Appareil de pulvérisation d'un liquide de décontamination selon la revendication 5, **caractérisé en ce que** la sortie de liquide (30) est conçue de telle manière que le tuyau flexible (32) s'étend jusqu'au fond du réservoir sous pression (2).

7. Appareil de pulvérisation d'un liquide de décontamination selon l'une des revendications précédentes, **caractérisé en ce que** la tige du piston (18) est pourvue d'un bouton à tirer/bouton-poussoir (22), qui, lorsque la tige du piston (18) est rétractée, repose de manière sensiblement plane à la face supérieure de la tête d'adaptateur (6).

8. Appareil de pulvérisation d'un liquide de décontamination selon l'une des revendications précédentes, **caractérisé en ce que** la poche (38) est pourvue d'éléments support de telle manière que ceux-ci peuvent être portés par l'utilisateur de l'appareil de pulvérisation d'un liquide de décontamination (1) comme poche portable à la ceinture.
